# EUROPÄISCHE PATENTSCHRIFT

(11) **EP 0 372 206 B1**
(45) Veröffentlichungstag und Bekanntmachung des Hinweises auf die Patenterteilung: **03.02.1993**
(21) Anmeldenummer: 89119658.6
(22) Anmeldetag: 23.10.1989
(51) Int. Cl.: E05D 5/02

(54) **Ganzglas-Türanlage mit Scharnier für Glastrennwände in Sporthallen**
Glass door construction with a hinge for glass partition walls in gymnasiums
Porte en verre avec charnière pour cloisons de séparation en verre dans des salles de sports

(30) Priorität: 03.12.1988 DE 3840765
(43) Veröffentlichungstag der Anmeldung: 13.06.1990
(73) Patentinhaber: PROFI-BESCHLAG Glasbeschläge Handelsgesellschaft mbH, 82291 Mammendorf (DE); VEGLA VEREINIGTE GLASWERKE, D-52066 Aachen (DE)
(72) Erfinder: Hoffmann, Otto, D-8083 Mammendorf (DE)
(74) Vertreter: Biermann, Wilhelm, Dr.-Ing.

(56) Entgegenhaltungen:
- EP-A- 0 047 103
- EP-A- 0 263 957
- CH-A- 346 786

## Beschreibung

Die Erfindung betrifft eine Türanlage mit wenigstens einem Scharnier, insbesondere eine Ganzglas-Türanlage innerhalb einer einen Sportbereich abtrennenden Glaswand, beispielsweise für einen Squash-Court, wobei die beiden durch den Drehzapfen miteinander verbundenen Scharnierteile auf der dem Sportbereich abgewandten Seite der Glaswand angeordnet sind und gegenseitige Anschlagflächen aufweisen, die den Öffnungswinkel der sich zum Sportbereich hin öffnenden Tür begrenzen.

Trennwände aus durchsichtigen oder teilweise durchsichtigen Glasplatten mit Türanlagen finden insbesondere bei Squash-Anlagen, bei Racketball-Anlagen oder auch in anderen Sport- bzw. Spielhallen Anwendung.

Aus der EP 0 047 103 A1 ist eine Türanlage mit einem Scharnier der eingangs genannten Art bekannt. Bei dieser bekannten Türanlage weist die Glastür jeweils einen Randausschnitt für jedes Scharnier auf, in den Teile des Scharniers hineinragen und den ausgeschnittenen Bereich der Tür ausfüllen. Das Drehlager ist innerhalb dieser in den Randausschnitt der Glastür hineinragenden Teile angeordnet, so daß die Drehachse sich im Bereich des Türflügels befindet. Die den Öffnungswinkel der Tür begrenzenden Anschlagflächen werden bei dieser bekannten Scharnieranordnung bei dem einen Scharnierteil durch die in der Ebene der dem Sportbereich zugewandten Oberfläche der Glasscheibe liegende Fläche des in den Randausschnitt hineinragenden Teiles, und bei dem anderen Scharnierteil durch eine rechtwinklig zur Türebene verlaufende, sich ebenfalls in den Randausschnitt hinein erstreckende Begrenzungsfläche gebildet.

Die bekannte gattungsgemäße Anordnung hat verschiedene Nachteile. Zum einen schwenkt bei dieser Anordnung der zwischen der Drehachse und der benachbarten Kante liegende Randbereich des Türflügels beim Öffnen der Tür nach außen auf. Dadurch wird ein sich erweiternder Spalt von bis zu einigen Zentimetern Breite gebildet. Wenn auf dieser Seite der Trennwand, wo sich die Zuschauer aufhalten, eine Person mit den Fingern in diesen Spalt hineingreift, besteht eine erhebliche Verletzungsgefahr beim Schließen der Tür, denn durch die Türkante werden große Scherkräfte in diesem Bereich ausgeübt. Ferner bedeutet die Anbringung von Randausschnitten in dem Glasblatt nicht nur einen zusätzlichen Arbeitsaufwand bei der Herstellung der Tür, sondern es wird auch die Festigkeit des Glasblatts hierdurch beeinträchtigt. Außerdem hat es sich gezeigt, daß derartige Randausschnitte zu Verwerfungen der Glasplatte bei der für das Vorspannen der Glasplatte notwendigen Erwärmung führen können.

Es ist ferner ein Zapfenband zum verdeckten Anbringen im Innern eines Möbels bekannt, das einen zum Einlassen in eine Bohrung im Möbel bestimmtes Lagerteil sowie ein hiermit zusammenwirkendes, am Türflügel befestigtes Scharnierteil mit einer Anschraubplatte und einem am Ende mit dem Drehzapfen zusammenwirkenden Bügel aufweist, der so geformt ist, daß die Tür ausgedreht werden kann, zur Begrenzung der Ausdrehbewegung jedoch ein Anschlag in dem Lagerteil vorgesehen ist (CH-A 346 786). Solche Zapfenbänder eignen sich nicht für die Anwendung bei Glastüren, da die Anbringung von Sackbohrungen am Rand von Glasplatten nicht möglich ist. Eine diesem bekannten Zapfenband entsprechende Anordnung der Anschlagflächen zur Begrenzung der Öffnungsbewegung der Tür würde darüber hinaus auf die Kante der Glasplatte Kräfte ausüben, die zu einer Beschädigung oder Zerstörung der Glasplatte im Bereich der Anschlagflächen führen würde.

Der Erfindung liegt die Aufgabe zugrunde, eine für eine einen Sportbereich abtrennende Glaswand geeignete Tür- und Scharnieranordnung zu schaffen, bei der unter Beibehaltung von Anschlagflächen zur Begrenzung der Öffnungsbewegung der Tür einerseits jede Verletzungsgefahr auf der dem Sportbereich abgewandten Seite durch Schwenk- und Scherbewegungen in dem der Drehachse benachbarten Bereich der Tür sicher vermieden wird, und bei der andererseits darüber hinaus das Türblatt ohne die Gefahr von Verwerfungen herstellbar ist.

Gemäß der Erfindung wird diese Aufgabe dadurch gelöst, daß das Türblatt in dem der Drehachse benachbarten Bereich eine geradlinige Kante ohne Randausschnitte aufweist und die Scharnierteile (6, 13)ebene Befestigungsflächen (11) aufweisen, daß das Drehlager an dem an der feststehenden Glasplatte befestigten Scharnierteil hinter der Befestigungsfläche im Abstand von der Kante der Glasplatte angeordnet ist, daß der den Drehzapfen tragende Abschnitt des an der feststehenden Glasplatte befestigten Scharnierteils an seinem vorderen Ende die Anschlagfläche bildet, die um einen Abstand (A) geringfügig über die Fläche bzw. Kante der diesen Scharnierteil tragenden Glasplatte vorsteht, und daß der den Drehzapfen tragende Abschnitt des an dem Türblatt befestigten Scharnierteils derart verlängert und umgebogen bzw. abgekröpft ist, daß beim Öffnen der Tür der umgebogene und abgekröpfte Abschnitt um den die Anschlagfläche bildenden Abschnitt des an der feststehenden Glasplatte befestigten Scharnierteils und um den Randbereich der feststehenden Glasplatte bis zur Anlage an die Anschlagfläche herumschwenkbar ist.

Das erfindungsgemäße Scharnier erfordert lediglich die Anbringung von durchgehenden Bohrungen in den Glasplatten im Abstand vom Rand, jedoch keinerlei Randausschnitte. Dadurch wird die Herstellung der Türblätter aus thermisch vorgespanntem Glas wesentlich vereinfacht. Insbesondere wird jede Gefahr ausgeschlossen, daß die Glasscheibe sich infolge der bei Vorhandensein von Randausschnitten unvermeidlich inhomogenen Erwärmung bei der Aufheizung für den Vorspannprozeß verzieht oder verwirft, d.h. ihre Ebenheit bleibt vollständig erhalten. Ferner wird durch die Verlagerung der Drehachse aus dem Bereich des Türblattes heraus in den Bereich des an dem feststehenden Wandteil befestigten Scharnierteils erreicht, daß das Türblatt auf seiner gesamten Breite einschließlich des Kantenbereichs nach innen, d.h. zum Sportbereich hin, schwenkt, so daß die erhöhte Verletzungsgefahr für die Zuschauer beseitigt ist. Außerdem kann durch entsprechende Wahl der Lage der Drehachse und der Dimensionierung des gebogenen bzw. abgekröpften Teils des an dem Türflügel befestigten Scharnierteils erreicht werden, daß während der Schwenkbewegung des Türflügels der Abstand zwischen dem Kantenbereich des Türblatts einerseits und dem sich anschließenden Wandteil andererseits auf dem ganzen Weg höchstens einige Millimeter beträgt, so daß auch aus diesem Grund die Gefahr, daß die Finger einer Person zwischen der Tür und dem Seitenteil eingeklemmt werden, vollständig beseitigt ist. Gleichzeitig wird durch die erfindungsgemäße Augestaltung der Scharnierteile und die dementsprechende Bildung der Anschlagflächen erreicht, daß auch bei heftigen Öffnungsbewegungen der Tür keine für die Glasplatten schädlichen Kräfte auf die Glasplatten ausgeübt werden.

Weitere Vorteile, Einzelheiten und Weiterbildungen der Erfindung ergeben sich aus den Unteransprüchen sowie aus der nachfolgenden Beschreibung eines bevorzugten Ausführungsbeispiels anhand der Zeichnungen.

Von den Zeichnungen zeigt
Fig. 1 einen Ausschnitt einer Ganzglastüranlage im Bereich eines Scharniers in einer teilweise aufgebrochenen perspektivischen Darstellung bei geschlossener Tür;
Fig. 2 eine Darstellung entsprechend Fig. 1, jedoch bei geöffneter Tür;
Fig. 3 eine Schnittdarstellung in der Ebene III-III der Fig. 1, und
Fig. 4 eine Schnittdarstellung in der Ebene IV-IV der Fig. 2.

Die Glastuer 1 ist an einer fest montierten Glasplatte 2 mit Hilfe mehrerer Scharniere 3 befestigt.
Selbstverstaendlich kann anstelle von mehreren Scharnieren 3 auch ein ueber die ganze Laenge der Tuerkante sich erstreckendes Scharnierband zur Anwendung kommen, das im Querschnitt gesehen dieselbe Ausbildung hat wie das Scharnier 3.

Die dargestellte Tueranlage ist Teil einer Glastrennwand eines Squash-Courts. Saemtliche Glasplatten der Glastrennwand bestehen ebenso wie die Glastuer 1 aus vorgespanntem Glas, d.h. aus Einscheibensicherheitsglas. In dem Bereich, in dem die Glastuer 1 an der Glasplatte 2 befestigt ist, ist die Glasplatte 2 auf ihrer Aussenseite, d.h. auf der dem Sportbereich abgewandten Seite, durch eine rechtwinklig zu der Glasplatte 2 angeordnete Aussteifungsglasplatte 4 abgestuetzt. Die Befestigung dieser Aussteifungsglasplatte 4 an der Glasplatte 2 erfolgt im dargestellten Fall ueber den an der Glasplatte 2 befestigten Scharnierteil 6.

Der Scharnierteil 6 hat einen im wesentlichen L-foermigen Querschnitt. Er umfasst einen eine ebene Befestigungsflaeche 11 aufweisenden Schenkel 7, mit dem er mit Hilfe von Schraubverbindungen 8 an der Glasplatte 2 befestigt wird, sowie einen rechtwinklig zu dem Schenkel 7 angeordneten Schenkel 9. Mit dem Schenkel 9 wird die Versteifungsglasplatte 4 ebenfalls mit Hilfe von Schraubverbindungen 8 verschraubt. Zwischen den Schenkeln 7 und 9 des Scharnierteils 6 und den Glasplatten 2 bzw. 4 sind jeweils Zwischenlagen 10 aus geeignetem elastischen Material zwischengeschaltet.

Der Schenkel 7 des Scharnierteils 6 weist an seinem freien Ende eine Zunge 12 auf, die das Drehlager traegt und mit dem anderen Scharnierteil 13 zusammenwirkt. Die Zunge 12 hat an ihrem vorderen Ende eine ebene Anschlagflaeche 14. Die Bohrung 15 in dem Schenkel 7 des Scharnierteils 6 und die Bohrung 16 in der Glasplatte 2 sind im Verhaeltnis zueinander so angeordnet, dass die Anschlagflaeche 14 der Zunge 12 um den Abstand A von groessenordnungsmaessig 2 bis 3 mm ueber die Flaeche bzw. Kante 17 der Glasplatte 2 vorsteht. Dieser Ueberstand der Zunge 12 ueber die Kante (17) der Glasscheibe 2 dient dazu, sicher zu verhindern, dass beim Oeffnen der Tuer der Scharnierteil 13 mit der Kante 17 der Glasscheibe 2 in Beruehrung kommt.

Die Zunge 12 des Scharnierteils 6 hat im Vergleich zu dem Schenkel 7 eine groessere Dicke, damit die Materialstaerke fuer die Anordnung des Drehlagers ausreichend ist. In der Zunge 12 befindet sich eine durchgehende Bohrung 18 fuer die Aufnahme des Drehzapfens 19, der die Drehachse D-D bildet. Die Drehachse weist einen Abstand B von der Kante 17 der Glasscheibe 2 und von der Anschlagflaeche 14 der Zunge 12 auf, der etwa 15 bis 25 mm betraegt.

Der Scharnierteil 13 besteht aus einer plattenfoermigen Befestigungslasche 21 und einem im Querschnitt U-foermigen Abschnitt 22, dessen einer Schenkel 23 sich an die Befestigungslasche 21 anschliesst, und dessen anderer Schenkel 24, der das Drehlager traegt, zur Aufnahme der Zunge 12 in der Mitte ausgefraest ist. Die Befestigungslasche 21 des Scharnierteils 13 weist eine ebene Befestigungsflaeche 11 auf und ist unter Zwischenschaltung einer geeigneten elastischen Zwischenlage mit Hilfe von Schraubverbindungen 8 auf dem Tuerblatt 1 befestigt. Das Tuerblatt 1 ist ebenso wie die Glasplatte 2 mit Bohrungen 16 versehen, die auf der dem Scharnier gegenueberliegenden Seite versenkt sind. Die Schraubverbindungen 8 bestehen jeweils aus einer Senkkopfschraube 28, die auf der Seite der Glasplatte angeordnet ist, und einer Mutter 29, die unter Zwischenschaltung einer Zahnscheibe 30 in der angesenkten Durchgangsbohrung 15 des jeweiligen Beschlagteils 7,9 und 21 angeordnet ist. Zwischen der Bohrung 16 in der Glasplatte und der Senkkopfschraube 28 ist jeweils eine Kunststoffhuelse 20 zwischengeschaltet. Die Kopfflaechen der Senkkopfschrauben 28 schliessen buendig mit der Oberflaeche der Glasplatten ab. Das Tuerblatt 1 weist eine geradlinig durchgehende Kante 27 ohne Randausschnitte auf und ist in diesem Randbereich nur mit Bohrungen 16 versehen, die jedoch fuer die Waermebehandlung und die Vorspannung des Tuerblatts 1 unkritisch sind.

Die durch Ausfraesen des Mittelteils entstandenen beiden Abschnitte 24a, 24b des Schenkels 24 sind an ihrem freien Ende jeweils mit einer Bohrung 18 fuer die Aufnahme des Drehzapfens 19 versehen. Die Laengenabmessungen der Schenkel 23 und 24 und des Verbindungssteges zwischen diesen beiden Schenkeln sind so gewaehlt, dass die Drehbewegung der Tuer 1 in Richtung des Pfeiles F, d.h. zum Sportbereich hin, um den gewuenschten Drehwinkel ermoeglicht wird. Waehrend dieser Drehbewegung schwenkt der U-foermig profilierte Abschnitt 22 um die Zunge 12 und um den Randbereich der Glasplatte 2 herum, bis die ebene Anschlagflaeche 25, die durch das Ausfraesen des Schenkels 24 entstanden ist, gegen die Anschlagflaeche 14 der Zunge 12 zur Anlage kommt.

Die Scharnierteile 6 und 13 bestehen zweckmaessigerweise aus Aluminium und werden aus Strangpressprofilen mit entsprechendem Querschnitt hergestellt. Die Wandstaerke der Scharnierteile betraegt fuer den erfindungsgemaessen Zweck, bei dem die Glaswand und die Tuer starken Stossbeanspruchungen ausgesetzt sind, beispielsweise 8 bis 10 mm. Die Hoehe H eines Scharniers kann beispielsweise etwa 100 mm, und die Gesamtbreite beispielsweise 150 bis 170 mm betragen.

## Patentansprüche

1. Ganzglas-Türanlage mit wenigstens einem Scharnier (3), insbesondere Ganzglas-Türanlage innerhalb einer einen Sportbereich abtrennenden Glaswand, beispielsweise für einen Squash-Court, wobei die beiden durch den Drehzapfen (19) miteinander verbundenen Scharnierteile (6, 13) auf der dem Sprotbereich abgewandten Seite der Glaswand angeordnet sind und gegenseitige Anschlagflächen (14) aufweisen, die den Öffnungswinkel der sich zum Sportbereich hin öffnenden Tür begrenzen, **dadurch gekennzeichnet**, daß das Türblatt (1) in dem der Drehachse (D-D) benachbarten Bereich eine geradlinige Kante (27) ohne Randausschnitte aufweist, und die Scharnierteile (6,13) ebene Befestigungsflächen (11) aufweisen, daß das Drehlager an dem an der feststehenden Glasplatte (2) befestigten Scharnierteil (6) hinter der Befestigungsfläche (11) im Abstand (B) von der Kante (17) der Glasplatte (2) angeordnet ist, daß der den Drehzapfen (19) tragende Abschnitt (12) des an der feststehenden Glasplatte (2) befestigten Scharnierteils (6) an seinem vorderen Ende die Anschlagfläche (14) bildet, die um einen Abstand (A) geringfügig über die Fläche bzw. Kante (17) der diesen Scharnierteil (6) tragenden Glasplatte (2) vorsteht, und daß der den Drehzapfen (19) tragende Abschnitt (22) des an dem Türblatt (1) befestigten Scharnierteils (13) derart verlängert und umgebogen bzw. abgekröpft ist, daß beim Öffnen der Tür der umgebogene und abgekröpfte Abschnitt (22) um den die Anschlagfläche (14) bildenden Abschnitt (12) des an der feststehenden Glasplatte (2) befestigten Scharnierteils (6) und um den Randbereich der feststehenden Glasplatte (2) bis zur Anlage an die Anschlagfläche (14) herumschwenkbar ist.

2. Türanlage nach Anspruch 1, dadurch gekennzeichnet, daß der das Drehlager tragende umgebogene bzw. abgekröpfte Abschnitt (22) des Scharnierteils (13) einen U-förmigen Querschnitt aufweist, wobei der eine Schenkel (23) des U-förmig profilierten Abschnitts sich an die Befestigungslasche (21) anschließt und der andere Schenkel (24) an seinem freien Ende das Drehlager trägt.

3. Türanlage nach Anspruch 1 oder 2, dadurch gekennzeichnet, daß der an der feststehenden Glasplatte (2) angeordnete Scharnierteil (6) einen vorzugsweise rechtwinklig abgebogenen Schenkel (9) für die Schraubbefestigung einer Aussteifungsglasplatte (3) aufweist.

4. Türanlage nach einem oder mehreren der Ansprüche 1 bis 3, dadurch gekennzeichnet, daß das Türblatt (1) und die feststehende Glasplatte (2) mit versenkten Bohrungen (16) zur Aufnahme von Senkkopfschrauben (28) versehen sind, deren Kopffläche mit der Glasoberfläche bündig abschließt.

5. Türanlage nach einem oder mehreren der Ansprüche 1 bis 4, dadurch gekennzeichnet, daß die Scharnierteile (6,13) aus Aluminium-Strangpressprofilen hergestellt sind.

6. Türanlage nach einem oder mehreren der Ansprüche 1 bis 5, dadurch gekennzeichnet, daß die Scharnierteile (6,13) auf den für die Anlage an den Glasplatten bestimmten Flächen mit aufgeklebten elastischen Zwischenlagen (10) versehen sind.

## Claims

1. All-glass door construction with at least one hinge (3), especially all-glass door construction within a glass wall separating off a sports area, for example for a squash court, wherein the two hinge parts (6, 13), which are connected with one another by the pivot pin (19), are arranged on the side of the glass wall facing away from the sports area and have opposite abutment surfaces (14), which limit the opening angle of the door opening towards the sports area, characterised thereby that the door panel (1) has a rectilinear edge (27), without edge cut-outs, in the region adjacent to the rotational axis (D-D) and the hinge parts (6, 13) have flat fastening surfaces (11), that the pivot bearing at the hinge part (6) fastened to the stationary glass plate (2) is arranged behind the fastening surface (11) at a spacing (B) from the edge (17) of the glass plate (2), that the portion (12), which carries the pivot pin (19), of the hinge part (6) fastened to the stationary glass plate (2) forms at its forward edge the abutment surface (14), which projects by a spacing (A) slightly beyond the surface or edge (17) of the glass plate (2) carrying this hinge part (6), and that the portion (22), which carries the pivot pin (19), of the hinge part (1.3) fastened to the door panel (1) is prolonged and bent over or angled in such a manner that on opening of the door the bent-over and angled portion (22) is pivotable around the portion (12), which forms the abutment surface (14), of the hinge part (6) fastened to the stationary glass plate (2), and around the edge region of the stationary glass plate (2), until contact with the abutment surface (14).

2. Door construction according to claim 1, characterised thereby that the bent-over or angled portion (22), which carries the pivot bearing, of the hinge part (13) has a U-shaped cross-section, wherein the one limb (23) of the U-shaped profiled section adjoins the fastening flap (21) and the other limb (24) carries the pivot bearing at its free end.

3. Door construction according to claim 1 or 2, characterised thereby that the hinge part (6) arranged at the stationary glass plate (2) has a limb (9), which is bent out preferably at right angles, for the screw fastening of a reinforcing glass plate (3).

4. Door construction according to one or more of claims 1 to 3, characterised thereby that the door panel (1) and the stationary glass plate (2) are provided with countersunk bores (16) for the reception of flat-head screws (28), the head surfaces of which close off flush with the glass surface.

5. Door construction according to one or several of claims 1 to 4, characterised thereby that the hinge parts (6, 13) are produced from aluminium extruded profiles.

6. Door construction according to one or several of claims 1 to 5, characterised thereby that the hinge parts (6, 13) are provided with glued-on resilient intermediate layers (10) on the surfaces intended for contact with the glass plates.

## Revendications

1. Porte en verre avec au moins une charnière (3) et, en particulier, porte en verre dans une cloison de séparation en verre pour une salle de sports, par exemple, pour un court de squash, dans laquelle les deux pièces de charnière (6, 13) assemblées l'une à l'autre par le pivot (19), sont disposées du côté de la cloison de verre opposé à la zone de sports et présentent des surfaces de butée opposées (14) qui limitent l'angle d'ouverture de la porte s'ouvrant vers la zone de sports, caractérisée en ce que le panneau de porte (1) présente un bord rectiligne (27) sans découpe marginale, dans la zone voisine de l'axe de pivotement (D-D), et que les pièces de charnière (6, 13) présentent des surfaces de fixation planes, que le support de pivotement est monté sur la pièce de charnière (6) fixée au panneau de verre fixe (2), derrière la surface de fixation (11) à une distance (B) du bord (17) du panneau de verre (2), que la section (12) portant le pivot (19) de la pièce de charnière (6) fixée au panneau de verre fixe (2) forme, à son extrémité antérieure, la surface de butée (14) qui fait légèrement saillie d'une distance (A) au-delà de la face ou du bord (17) du panneau de verre (2) portant cette pièce de charnière (6) et que la section (22) portant le pivot (19) de la pièce de charnière (13) fixée au panneau de verre (1) est prolongée et repliée ou coudée de façon à ce qu'au moment de l'ouverture de la porte, la section (22) repliée et coudée puisse tourner autour de la section (12) formant la surface de butée (14) de la pièce de charnière (6) fixée au panneau de verre fixe (2) et autour de la zone marginale du panneau de verre fixe (2) pour venir buter contre la surface de butée (14).

2. Porte selon la revendication 1, caractérisée en ce que la section (22) repliée ou coudée portant le support de pivotement de la pièce de charnière (13) présente une section en U, la première aile (23) de la section profilée en U se raccordant à la patte de fixation (21) et l'autre aile (24) portant le support de pivotement à son extrémité libre.

3. Porte selon la revendication 1 ou 2, caractérisée en ce que la pièce de charnière (6) disposée sur le panneau de verre fixe (2) présente une aile (9) coudée, de préférence à angle droit, pour la fixation par vissage d'un panneau de verre de renforcement (4).

4. Porte selon une ou plusieurs des revendications 1 à 3, caractérisée en ce que le panneau de porte (1) et le panneau de verre fixe (2) comportent des trous fraisés (16) destinés à recevoir des vis à tête noyée (28) dont la surface des têtes vient affleurer la surface du verre.

5. Porte selon une ou plusieurs des revendications 1 à 4, caractérisée en ce que les pièces de charnière (6, 13) sont fabriquées au départ de profilés extrudés en aluminium.

6. Porte selon une ou plusieurs des revendications 1 à 5, caractérisée en ce que les pièces de charnière (6, 13) sont pourvues de couches intermédiaires élastiques collées (10) sur leurs surfaces destinées à venir appuyer sur les panneaux de verre.
